# EUROPÄISCHE PATENTSCHRIFT

(11) **EP 3 536 406 B1**
(45) Veröffentlichungstag und Bekanntmachung des Hinweises auf die Patenterteilung: **24.12.2025**
(21) Anmeldenummer: 18160427.3
(22) Anmeldetag: 07.03.2018
(51) Int. Cl.: B02C 17/16

(54) **RÜHRWERKSMÜHLE**
AGITATOR MILL
MOULIN À AGITATEUR

(43) Veröffentlichungstag der Anmeldung: 11.09.2019
(73) Patentinhaber: Bühler AG, 9240 Uzwil (CH)
(72) Erfinder: NATER, Eduard, 9240 Uzwil (CH); RIECHE, Andreas, 9240 Uzwil (CH); KERN, Norbert, 9240 Uzwil (CH); STURM, Achim, 9240 Uzwil (CH)
(74) Vertreter: Vossius & Partner Patentanwälte Rechtsanwälte mbB

(56) Entgegenhaltungen:
- EP-A1- 0 146 852
- EP-A1- 0 504 836
- DE-A1- 102010 053 484
- DE-A1- 4 029 139

## Beschreibung

Die Erfindung betrifft eine Rührwerksmühle nach dem Oberbegriff des Anspruches 1.

Die Erfindung nimmt Bezug auf die europäische Patentschrift EP 1 992 412 A1. Aus dieser ist eine derartige Rührwerksmühle bekannt. Rührwerksmühlen werden verwendet, um Suspensionen, also Feststoffe in Flüssigkeiten, zu dispergieren. Dies findet beispielsweise in der Herstellung von Klebstoffen, Druckfarben, Kosmetik oder Pharmaka Anwendung. Hierfür wird das Mahlgut über einen Zuführkanal in einen Mahlraum der Rührwerksmühle geführt, der zwischen der Außenwand eines Rotors und einer Behälterwand ausgebildet ist, und gemeinsam mit Mahlhilfskörpern, wie beispielsweise Keramikkugeln, die im Folgenden auch als Mahlkörper bezeichnet werden, und mit Hilfe von Werkzeugen zerkleinert, die am Rotor und/oder an der Behälterwand angeordnet sind. Durch die Rührbewegung werden Agglomerate dispergiert und Kristallstrukturen zerkleinert. Dabei kann die ursprüngliche Partikelgröße von 100-500 µm auf kleiner 3 µm verringert werden. Das fertige Produkt wird dann über einen Mahlgut-Abführ-Kanal durch eine Mahlkörpertrenneinrichtung, insbesondere in Form eines Schutz-Siebs, zu einer Ablaufleitung gelenkt. Der Rotor bildet dabei eine Art drehenden Käfig um die Trenneinrichtung.

Bei derartigen Rührwerksmühlen sollen sich die Mahlkörper möglichst nur in dem Mahlraum zwischen dem Rotor und der Behälterwand befinden. Die Mahlkörper werden durch die am Rotor angebrachten, sich bis in die Nähe der Behälterwand erstreckenden Werkzeuge und durch die entstehenden Zentrifugalkräfte nach außen beschleunigt und aufkonzentriert. Sind an der Behälterwand Werkzeuge angeordnet, erstrecken sich diese in Richtung des Rotors. Die gegebenenfalls an der Behälterwand angeordneten Werkzeuge sind vorzugsweise versetzt zu den am Rotor angebrachten Werkzeugen angeordnet, damit diese bei der Drehung des Rotors zwischen den an der Behälterwand angeordneten Werkzeugen durchtreten können. Das Mahlgut durchströmt diese dichte Mahlkörper-Packung in Richtung der Rotorachse. Durch die Aufkonzentration der Mahlkörper in dem Mahlraum kann weitgehend vermieden werden, dass diese in den Mahlgut-Abführ-Kanal gelangen. Zusätzlich zur Aufkonzentration von Mahlkörpern im ringförmigen äußeren Mahlraum sind im Mahlgut-Abführ-Kanal Einrichtungen vorgesehen, die ein Durchströmen der Mahlkörper zur Trenneinrichtung unterbinden sollen.

Im Mahlgut-Abführ-Kanal, der in der Regel innerhalb des Rotors angeordnet ist und durch den Rotor und den Innen-Stator begrenzt wird, befinden sich somit möglichst keine oder nur sehr wenige Mahlkörper. Dennoch kann es durch die Anschwemmung von Mahlkörpern an der Trenneinrichtung immer wieder zu einem erhöhten Druck in der Rührwerksmühle kommen, der zu einer Reduktion im Produktfluss oder sogar zur automatischen Abschaltung führen kann, um die Rührwerksmühle nicht zu beschädigen. In Rührwerksmühlen nach dem Stand der Technik können Abstreifer auf der Trenneinrichtung angebracht sein, die die Mahlkörper von der Trenneinrichtung fernhalten. Jedoch kann dies bei der Dispergierung von thermisch sensitiven Stoffen, insbesondere Sprengstoffen oder anderen Gefahrstoffen, nicht erwünscht sein, da durch die Abstreifer Hitze im Mahlgut verursacht werden kann.

DE 40 29 139 A1 und EP 0 504 836 A1 beschreiben Rührwerksmühlen mit einem Mahlbehälter, der einen mindestens teilweise mit Mahlkörpern und Mahlgut füllbaren Mahlraum enthält.

Der Erfindung liegt die Aufgabe zugrunde, das Anschwemmen von Mahlkörpern an der Mahlkörpertrenneinrichtung aufgrund von Schleppkräften und eine damit einhergehende Verstopfung der Trenneinrichtung zu vermeiden.

Diese Aufgabe wird erfindungsgemäß durch die Merkmale des Anspruches 1 gelöst. Der Kern der Erfindung besteht darin, ein Ansammeln von Mahlkörpern an der Trenneinrichtung durch eine Verringerung des Abstands zwischen Rotor und Trenneinrichtung wirksam zu unterbinden. Dies kann durch eine Vergrößerung des Durchmessers der Trenneinrichtung, also insbesondere des Siebdurchmessers erzielt werden. Insbesondere kann der Abstand zwischen Rotor und Trenneinrichtung abhängig vom Durchmesser der Mahlkörper gewählt werden, anstatt ausschließlich abhängig von der Baugröße der Rührwerksmühle. Weiterhin kann für den Abstand ein Maximalwert, der unabhängig von der Mahlkörpergröße ist, festgesetzt werden. Durch diese Maßnahme kann die Ansammlung von aufgrund von Schleppkräften an die Trenneinrichtung angeschwemmten Mahlkörpern reduziert werden. Somit wird sowohl ein stetiger Produktfluss als auch eine schnelle Reduzierung des Grobkorns im zu dispergierenden Produkt gewährleistet.

Insbesondere wird die Aufgabe durch eine Rührwerksmühle mit folgenden Merkmalen gelöst. Die Rührwerksmühle weist einen Mahlbehälter und einen Mahlraum auf, der von einer Behälterwand begrenzt ist, und ein um die Mittel-Längs-Achse drehbares Rührwerk mit einem Rotor mit einem Innen-Durchmesser d351 auf. An dem Rotor sind Werkzeuge angebracht, die sich in Richtung der Behälterwand erstrecken. Weiterhin können an der Behälterwand zweite Werkzeuge angeordnet sein, die sich in Richtung des Rotors erstrecken. Die Rührwerksmühle weist ferner einen Innen-Stator auf, der innerhalb des Rotors angeordnet ist. Zwischen dem Rotor und einer Außenwand des Innen-Stators ist ein Mahlgutabführkanal ausgebildet, durch den das Mahlgut zur Trenneinrichtung und danach zu einer Ablaufleitung geführt wird. Der Mahlraum ist zumindest teilweise mit Mahlkörpern mit Durchmesser c gefüllt. Oberhalb des Innen-Stators ist eine Trenneinrichtung mit einem Durchmesser d30 angeordnet. Aus dem Unterschied zwischen dem Innen-Durchmesser des Rotors und dem Durchmesser der Trenneinrichtung ergibt sich die Größe des Abstands s zwischen Rotor und Trenneinrichtung. Erfindungsgemäß soll dieser Abstand s in Abhängigkeit des Durchmessers c der Mahlkörper gewählt werden, und s = 0,5 · (d351 - d30) ≤ 5 · c betragen. In einer weiteren bevorzugten Ausführungsform kann der Abstand s in Abhängigkeit vom Durchmesser c der Mahlkörper s ≤ 3 · c betragen. Weiterhin soll gemäß einer Ausführungsform der Erfindung der Abstand s, auch unabhängig von der Größe der Mahlkörper, den Wert 2 mm nicht überschreiten.

Vorzugsweise lassen die am Rotor angebrachten Werkzeuge nur einen kleinen Spalt zur Behälterwand 9 frei, wobei der Spalt eine Spaltweite b hat, für die im Verhältnis zum Durchmesser c der Mahlkörper gilt: 4c ≤ b ≤ 6c, wobei als Mindest-Spaltweite b gilt: 1,0 mm ≤ b ≤ 2,0 mm.

Am Innen-Stator sind sich zum Rotor hin erstreckende Abstreif-Werkzeuge angeordnet. Diese Abstreif-Werkzeuge überlappen einander in Richtung der Mittel-Längs-Achse und sind am Innen-Stator derart angeordnet, dass sie beim Antrieb des Rotors einen in Durchströmrichtung gerichteten Impuls auf die Mahlkörper ausüben.

Zwischen Abstreif-Werkzeugen und Rotor ist bevorzugt ein Spalt ausgebildet ist, für dessen Spaltweite e im Verhältnis zum Durchmesser c der Mahlkörper gilt: 4c ≤ e ≤ 6c, wobei für eine Mindest-Spaltweite e gilt: 1,0 mm ≤ c ≤ 2,0 mm.

Ferner sind im Rührwerk Mahlkörper-Rückführkanäle zur Rückführung der Mahlkörper aus dem Bereich der Trenneinrichtung in den Mahlraum ausgebildet.

Für den Durchmesser c der Mahlkörper gilt vorzugsweise c ≤ 0,65 mm und bevorzugt 0,02 mm ≤ c ≤ 0,3 mm.

Weitere Merkmale, Vorteile und Einzelheiten ergeben sich aus der nachfolgenden Beschreibung der Erfindung anhand der Zeichnung. Es zeigt
Fig. 1 : einen Ausschnitt einer Rührwerksmühle gemäß einer Ausführungsform der Erfindung als vertikalen Längsschnitt

Die in Fig. 1 dargestellte Rührwerksmühle weist in üblicher Weise einen Mahlbehälter 2 mit einem innenliegenden Mahlraum 8 auf. Der Mahlraum 8 ist zumindest teilweise mit Mahlkörpern 43 (nicht gezeigt) mit einem Durchmesser c gefüllt. Die Rührwerksmühle weist weiterhin einen Innen-Stator 22 und einen um eine Mittel-Längs-Achse 19 drehbaren Rotor 35 mit einem Durchmesser d351 auf. Dabei ist zwischen einer Außenwand 23 des Stators 22 und dem Rotor 35 ein Mahlgut-Abführ-Kanal 47 ausgebildet. Am Rotor 35 sind Werkzeuge 38 angebracht, die in den Mahlraum 8 hineinragen. Weiterhin sind an der Behälterwand 9 zweite Werkzeuge 74, versetzt zu den am Rotor 35 angebrachten Werkzeuge angeordnet. Oberhalb des Stators 22 befindet sich als Trenneinrichtung ein Schutz-Sieb 30, das rotationssymmetrisch zur Mittel-Längs-Achse 19 ausgebildet ist. Das Schutz-Sieb 30 verhindert den Durchfluss von Mahlkörpern 43 in eine nachgelagerte Ablaufleitung 31, die sich innerhalb des Innen-Stators 22 befindet. Zwischen Schutz-Sieb 30 und Rotor 35 ist ein Abstand s ausgebildet. Der Abstand s kann dabei als $s = 0 , 5 ⋅ \left(d351-d30\right)$ beschrieben werden und kann insbesondere durch die Wahl den Durchmesser d30 des Schutz-Siebes 30 eingestellt werden.

Bei einer Vergrößerung der Dimensionen der Rührwerksmühle wurde bisher auch der Abstand s zwischen Schutz-Sieb 30 und Rotor 35 entsprechend größer gewählt. Dies führt jedoch wider Erwarten nicht zu einer proportionalen Steigerung des Produktflusses. Vielmehr bleibt der Produktfluss hinter den Erwartungen zurück.

Dics hängt damit zusammen, dass es im Betrieb vorkommen kann, dass aufgrund der Schleppkräfte und trotz einer Einrichtung zum Rückhalten der Mahlkörper 43 diese an das Schutz-Sieb 30 angeschwemmt werden. Dies kann zur Durchflussreduktion oder zur vollständigen Verstopfung des Siebes führen.

Um dies wirksam zu unterbinden, wird der Abstand s zwischen Schutz-Sieb 30 und Rotor 35 verringert. Dabei kann der Abstand s unabhängig von der Bauform der Rührwerksmühle abhängig vom Durchmesser c der Mahlkörper gewählt werden. Dies führt zu einer höheren Durchlässigkeit der Rührwerksmühle, da die Gefahr der Anschwemmung von Mahlkörpern 43 an das Schutz-Sieb 30 sinkt und dadurch zu einer schnelleren Reduzierung des Grobkorns im zu dispergierenden Produkt.

Erfindungsgemäß beträgt der Abstand s zwischen Schutz-Sieb 30 und Rotor 35 in Abhängigkeit vom Mahlkörperdurchmesser c $s \leq 5 ⋅ c$ bzw. $0 , 5 ⋅ \left(d351-d30\right) \leq 5 ⋅ c .$

In einer weiteren bevorzugten Ausführungsform gilt für den Abstand s in Abhängigkeit vom Mahlkörperdurchmesser c $s \leq 3 ⋅ c .$

In einer weiteren bevorzugten Ausführungsform ist der Abstand s, auch unabhängig von der Größe der Mahlkörper, nicht größer als 2 mm.

Obwohl das zuvor geschilderte Ausführungsbeispiel eine Rührwerksmühle mit einer vertikalen Mittel-Längs-Achse 19 zeigt, sind die geschilderten Ausführungen auch ohne Weiteres in horizontaler Position einsetzbar oder in einer dazwischen liegenden Position.

## Patentansprüche

1. Rührwerksmühle zum Behandeln von fließfähigem Mahlgut,
- mit einem Mahlbehälter (2) und einem Mahlraum (8), der von einer Behälterwand (9) begrenzt ist, und
- mit einem um eine Mittel-Längs-Achse (19) drehbaren Rührwerk mit einem Rotor (35) mit einem Durchmesser d351, und
- wobei an dem Rotor (35) Werkzeuge (38) angebracht sind, die sich in Richtung der Behälterwand (9) erstrecken, und
- mit einem Innen-Stator (22), der innerhalb des Rotors (35) angeordnet ist, und
- wobei zwischen dem Rotor (35) und einer Außenwand (23) des Innen-Stators (22) ein Mahlgutabführkanal (47) ausgebildet ist, durch den das Mahlgut zu einer Mahlkörpertrenneinrichtung (30) und danach zu einer Ablaufleitung (31) geführt werden kann, und
- wobei der Mahlraum (8) zumindest teilweise mit Mahlkörpern mit Durchmesser c gefüllt ist, und
- wobei oberhalb des Innen-Stators (22) die Mahlkörpertrenneinrichtung (30) mit Durchmesser d30 angeordnet ist, und
wobei ein Spalt ausgebildet ist, der sich koaxial zur Mittel-Längs-Achse (19) erstreckt und einen Abstand s definiert, und
wobei für den Abstand s zwischen dem Rotor (35) und der Mahlkörpertrenneinrichtung (30) gilt: $s = 0 , 5 ⋅ \left(d351-d30\right) \leq 5 ⋅ c ,$
**dadurch gekennzeichnet, dass**
am Innen-Stator (22) sich zum Rotor (35) hin erstreckende Abstreif-Werkzeuge angeordnet sind, und dass
die am Innen-Stator (22) angeordneten Abstreif-Werkzeuge in Richtung der Mittel-Längs-Achse (19) einander überlappen und am Innen-Stator (22) derart angeordnet sind, dass sie beim Antrieb des Rotors (35) einen in Durchströmrichtung gerichteten Impuls auf die Mahlkörper ausüben.

2. Rührwerksmühle nach Anspruch 1, wobei für den Abstand s zwischen Rotor (35) und Mahlkörpertrenneinrichtung (30) gilt: $s = 0 , 5 ⋅ \left(d351-d30\right) \leq 3 ⋅ c .$

3. Rührwerksmühle nach Anspruch 1 oder 2, wobei s ≤ 2 mm gilt.

4. Rührwerksmühle nach Anspruch 1 bis 3, wobei die Mahlkörpertrenneinrichtung (30) ein zylinderförmiges Schutz-Sieb aufweist.

5. Rührwerksmühle nach Anspruch 1 bis 4, wobei die am Rotor (35) angebrachten Werkzeuge (38) nur einen kleinen Spalt zur Behälterwand (9) freilassen, wobei der Spalt zwischen den Werkzeugen (38) und der Behälterwand (9) eine Spaltweite b hat, für die im Verhältnis zum Durchmesser c der Mahlkörper gilt: 4c ≤ b ≤ 6c, wobei als Mindest-Spaltweite b gilt: 1,0 mm ≤ b ≤ 2,0 mm.

6. Rührwerksmühle nach einem der Ansprüche 1 bis 5, wobei zwischen den Abstreif-Werkzeugen und dem Rotor (35) ein Spalt ausgebildet ist, für dessen Spaltweite e im Verhältnis zum Durchmesser c der Mahlkörper gilt: 4c ≤ e ≤ 6c, wobei für eine Mindest-Spaltweite e gilt: 1,0 mm ≤ c ≤ 2,0 mm.

7. Rührwerksmühle nach einem der Ansprüche 1 bis 6, wobei zweite Werkzeuge (74) an der Behälterwand (22) angeordnet sind, die sich in Richtung des Rotors (35) erstrecken.

8. Rührwerksmühle nach einem der Ansprüche 1 bis 7, wobei im Rührwerk (20) Mahlkörper-Rückführkanäle zur Rückführung der Mahlkörper aus dem Bereich der Mahlkörpertrenneinrichtung (30) in den Mahlraum (8) ausgebildet sind.

9. Rührwerksmühle nach einem der Ansprüche 1 bis 8, wobei für den Durchmesser c der Mahlkörper gilt:
c ≤ 0,65 mm und bevorzugt 0,02 mm ≤ c ≤ 0,3 mm.

## Claims

1. Agitator mill for the treatment of flowable grinding stock,
- with a milling container (2) and a milling chamber (8), which is delimited by a container wall (9), and
- with a stirring mechanism having a rotor (35) that is rotatable about a central longitudinal axis (19), the said rotor having a diameter of d351, and
- wherein tools (38) are attached to the rotor (35), which tools extend in the direction toward the container wall (9), and
- with an internal stator (22), which is arranged inside the rotor (35), and
- wherein between the rotor (35) and an outer wall (23) of the internal stator (22) a grinding stock discharge channel (47) is formed through which the grinding stock can be guided to a grinding body separating device (30) and then to a discharge line (31), and
- wherein the milling chamber (8) is at least partially filled with grinding bodies having a diameter c, and
- wherein above the internal stator (22) there is arranged the grinding body separating device (30) with a diameter of d30, and
wherein a gap is formed that extends coaxially with respect to the central longitudinal axis (19) and defines a distance s, and
wherein the distance s between the rotor (35) and the grinding body separating device (30) is given by the relationship: $s = 0.5 ⋅ \left(d351-d30\right) \leq 5 ⋅ c ,$
**characterized in that** scraper tools that extend toward the rotor (35) are arranged on the internal stator (22), and **in that** the scraper tools arranged on the internal stator (22) overlap one another in the direction of the central longitudinal axis (19) and are arranged on the internal stator (22) in such manner that when the rotor (35) is driven, they exert an impulse directed in the through-flow direction on the grinding bodies.

2. Agitator mill according to claim 1, wherein the distance s between the rotor (35) and the grinding body separating device (30) is given by the relationship: $s = 0.5 ⋅ \left(d351-d30\right) \leq 3 ⋅ c .$

3. Agitator mill according to claim 1 or 2, wherein s ≤ 2 mm.

4. Agitator mill according to claims 1 to 3, wherein the grinding body separating device (30) comprises a cylindrical protective sieve.

5. Agitator mill according to claims 1 to 4, wherein the tools (38) attached to the rotor (35) leave free only a small gap to the container wall (9), the said gap between the tools (38) and the container wall (9) having a gap width b for which, relative to the diameter c of the grinding bodies, the relationship 4c ≤ b ≤ 6c applies, the minimum gap width b being given by 1.0 mm ≤ b ≤ 2.0 mm.

6. Agitator mill according to any of claims 1 to 5, wherein between the scraper tools and the rotor (35) a gap is formed, for the gap width e of which, relative to the diameter c of the grinding bodies, the relationship 4c ≤ e ≤ 6c applies, the minimum gap width e being given by 1.0 mm ≤ c ≤ 2.0 mm.

7. Agitator mill according to any of claims 1 to 6, wherein second tools (74) are arranged on the container wall (22), which extend toward the rotor (35).

8. Agitator mill according to any of claims 1 to 7, wherein in the stirring mechanism (20) grinding body return channels are formed for returning the grinding bodies from the area of the grinding body separating device (30) back into the milling chamber (8).

9. Agitator mill according to any of claims 1 to 8, wherein the diameter c of the grinding bodies is given by:
c ≤ 0.65 mm and preferably 0.02 mm ≤ c ≤ 0.3 mm.

## Revendications

1. Broyeur agitateur pour le traitement de matières à broyer fluides,
- comportant un récipient de broyage (2) et un espace de broyage (8) délimité par une paroi de récipient (9), et
- comportant un agitateur pouvant tourner autour d'un axe longitudinal central (19) et comportant un rotor (35) d'un diamètre d351, et
- dans lequel des outils (38) sont montés sur le rotor (35) et s'étendent en direction de la paroi de récipient (9), et
- comportant un stator intérieur (22) disposé à l'intérieur du rotor (35), et
- dans lequel un canal d'évacuation de matières à broyer (47) est réalisé entre le rotor (35) et une paroi extérieure (23) du stator intérieur (22), canal à travers lequel les matières à broyer peuvent être guidées vers un dispositif de séparation à corps de broyage (30) et ensuite vers une conduite de sortie (31), et
- dans lequel l'espace de broyage (8) est au moins partiellement rempli de corps de broyage de diamètre c, et
- dans lequel le dispositif de séparation à corps de broyage (30) de diamètre d30 est disposé au-dessus du stator intérieur (22), et
dans lequel
un interstice est réalisé, lequel s'étend coaxialement à l'axe longitudinal central (19) et définit une distance s, et
dans lequel, pour la distance s entre le rotor (35) et le dispositif de séparation à corps de broyage (30), ceci s'applique : $s = 0 , 5 \cdot \left(d351-d30\right) \leq 5 \cdot c ,$
**caractérisé en ce que**
des outils de raclage s'étendant vers le rotor (35) sont disposés sur le stator intérieur (22), **et en ce que** les outils de raclage disposés sur le stator intérieur (22) se chevauchent les uns les autres dans la direction de l'axe longitudinal central (19) et sont disposés sur le stator intérieur (22) de telle sorte que, lors de l'entraînement du rotor (35), ils exercent une impulsion dirigée dans le sens d'écoulement sur les corps de broyage.

2. Broyeur agitateur selon la revendication 1, dans lequel, pour la distance s entre le rotor (35) et le dispositif de séparation à corps de broyage (30), ceci s'applique : $s = 0 , 5 \cdot \left(d351-d30\right) \leq 3 \cdot c .$

3. Broyeur agitateur selon la revendication 1 ou 2, où s ≤ 2 mm.

4. Broyeur agitateur selon les revendications 1 à 3, dans lequel le dispositif de séparation à corps de broyage (30) présente un tamis de protection cylindrique.

5. Broyeur agitateur selon les revendications 1 à 4, dans lequel les outils (38) montés sur le rotor (35) ne laissent qu'un petit interstice par rapport à la paroi de récipient (9), dans lequel l'interstice entre les outils (38) et la paroi de récipient (9) possède une largeur d'interstice b pour laquelle, par rapport au diamètre c des corps de broyage, ceci s'applique : 4c ≤ b ≤ 6c, où b, comme largeur d'interstice minimale, correspond à : 1,0 mm ≤ b ≤ 2,0 mm.

6. Broyeur agitateur selon l'une des revendications 1 à 5, dans lequel un interstice est réalisé entre les outils de raclage et le rotor (35), pour la largeur d'interstice e duquel, par rapport au diamètre c des corps de broyage, ceci s'applique : 4c ≤ e ≤ 6c, où, pour une largeur d'interstice minimale e, ceci s'applique : 1,0 mm ≤ c ≤ 2,0 mm.

7. Broyeur agitateur selon l'une des revendications 1 à 6, dans lequel de seconds outils (74) sont disposés sur la paroi de récipient (22), lesquels s'étendent en direction du rotor (35).

8. Broyeur agitateur selon l'une des revendications 1 à 7, dans lequel des canaux de retour de corps de broyage sont réalisés dans l'agitateur (20) pour le retour des corps de broyage en provenance de la zone du dispositif de séparation à corps de broyage (30) dans l'espace de broyage (8).

9. Broyeur agitateur selon l'une des revendications 1 à 8, dans lequel, pour le diamètre c des corps de broyage, ceci s'applique :
c ≤ 0,65 mm et de préférence 0,02 mm ≤ c ≤ 0,3 mm.
